# EUROPÄISCHE PATENTSCHRIFT

(11) **EP 0 087 759 B1**
(45) Veröffentlichungstag und Bekanntmachung des Hinweises auf die Patenterteilung: **28.01.1987**
(21) Anmeldenummer: 83101787.6
(22) Anmeldetag: 23.02.1983
(51) Int. Cl.: B41J 3/04

(54) **Abdeck- und Reinigungsvorrichtung für Tintenschreibköpfe**
Capping and cleaning device for ink jet print heads
Dispositif d'obturation et de nettoyage pour une tête d'impression par jet d'encre

(30) Priorität: 26.02.1982 DE 3207072
(43) Veröffentlichungstag der Anmeldung: 07.09.1983
(73) Patentinhaber: SIEMENS AKTIENGESELLSCHAFT, 80333 München (DE)
(72) Erfinder: Kirner, Wilhelm, D-8000 München 90 (DE)

## Beschreibung

Die Erfindung betrifft eine Vorrichtung gemäss dem Oberbegriff des Patentanspruches 1.

Aus der EP-A-0 041706 ist eine derartige Schutz- und Reinigungsvorrichtung für Schreibköpfe in Tintenschreibeinrichtungen bekannt, bei der über eine elektrisch ansteuerbare Vorrichtung eine Abdeckkappe mit einem daran befestigten Abdeckkissen und einem Abstreifelement im Abstand vor der Düsenplatte des Schreibkopfes verschwenkbar ist. Befindet sich das Abdeckkissen vor der Düsenplatte, so werden die Austrittsöffnungen zwar vor Verunreinigungen geschützt. Das federnd an die Düsenplatte anliegende Abstreifelement reinigt während eines Schwenkvorganges auch die Austrittsöffnungen. Diese Vorrichtung, die konstruktiv mit dem Schreibkopf verbunden ist, ermöglicht auch, dass die Abdeckkappe mit Abdeckkissen und Abstreifelement unabhängig von der Stellung des Schreibkopfes betätigt werden können, doch kann im Betriebszustand, in welchem die Abdeckkappe mit einem Ausschnitt im Abstand vor den Austrittsöffnungen angeordnet ist, dann zwischen der Abdeckkappe und der Düsenplatte feiner Staub entstehen, der von dem in dieser Betriebsstellung oberhalb der Düsenplatte liegenden Abdeckkissen und dem Abstreifelement stammt und zur Verstopfung der Düsen führt.

Die Aufgabe der Erfindung besteht darin, eine Vorrichtung zu schaffen, die nicht nur einen von der Stellung des Schreibwagens unabhängigen sicheren und zuverlässigen Verschluss der Austrittsöffnungen gewährleistet, sondern es zugleich gestattet, mit einem einfachen konstruktiven Aufbau äussere_{°} Verunreinigungen der Austrittsöffnungen zu beseitigen.

Diese Aufgabe wird mit den im kennzeichnenden Teil des Patentanspruches 1 angegebenen Merkmalen gelöst.

Die Vorteile der erfindungsgemässen Vorrichtung bestehen darin, dass die Dichtplatte und die Düsenplatte gemeinsam am Schreibkopf befestigt werden, wobei mittels eines Dichtringes eine nahezu absolute Sicherheit gegen das Austreten von Tinte gewährleistet ist. Weiterhin ist es ein Vorteil, dass durch das als Dichtplatte auf derDüsenplatte verschwenkbare und einen Ausschnitt aufweisende Abdeckelement auch bei freigegebenen Austrittsöffnungen der grösste Teil der Düsenplatte abgedeckt bleibt, und somit eine zusätzliche Reinigung entfallen kann. Weiterhin ist es ein Vorteil, dass die scharfen Kanten des Ausschnittes in der Dichtplatte ein sehr wirksames Reinigungselement für die Austrittsöffnungen der Düsenplatte darstellen, da beim Verschwenken der Dichtplatte und damit auch des Ausschnittes über die Austrittsöffnungen hinweg äussere Verunreinigungen sicher beseitigt werden.

Eine Ausgestaltung der Erfindung sieht vor, dass die Dichtplatte drehbar gelagert ist, und in einfacher Weise über einen Kurbelmechanismus verschwenkbar ist. Damit ist ein einfacher Aufbau verbunden, der den Gesamtaufbau des Schreibkopfes nur unwesentlich beeinflusst. Die Dichtplatte kann gemäss weiterer Ausgestaltung der Erfindung mit einer Folie, z. B. mit einer Teflonfolie beschichtet sein, die eine leicht gängige Bewegung bei sehr grosser Verschleissfestigkeit ermöglicht. Das wirkt sich wiederum günstig auf die Dimensionierung des Antriebselementes aus.

Einzelheiten der Erfindung werden im folgenden anhand eines in den Zeichnungen dargestellten Ausführungsbeispieles erläutert. Dabei zeigt:
Fig. 1 einen Schreibkopf in Seitenansicht und
Fig. 2 den Schreibkopf gemäss Fig. 1 in Vorderansicht mit Einzelheiten des Antriebsmechanismus.

Der in Fig. 1 dargestellte Schreibkopf besteht aus einem Kunststoffkörper 1, in dem zwischen einem Versorgungsteil 2 und der einem hier nicht dargestellten Aufzeichnungsträger zugewandten Begrenzungsfläche des Schreibkopfes die Tintenkanäle 3 verlaufen. Der Schreibkopf ist mit einer Düsenplatte 4 abgeschlossen, über deren Austrittsöffnungen 5 in Richtung auf den Aufzeichnungsträger Tintentröpfchen ausgestossen werden. Die Antriebselemente für die Tintenkanäle 3 und damit für den Ausstoss von Tintentröpfchen sind beispielsweise Piezoelemente. Diese befinden sich im Inneren des Schreibkopfes und sind bei dieser Darstellung nicht sichtbar. Die Düsenplatte 4 ist von einem Dichtring 6 umgeben. Zur Abdeckung und zur Reinigung der Austrittsöffnungen 5 ist die Dichtplatte 7 vorgesehen, die auf ihrer, dem Schreibkopf zugewandten Seite mit einer Folie, beispielsweise mit einer Teflonfolie 8 überzogen ist. Die Dichtplatte 7 ist mittels eines federnden Bügels 9 zusammen mit der Düsenplatte 4 am Schreibkopf 1 befestigt. Am Schreibkopf 1 sind zu diesem Zweck zwei Ansätze 10 und 11 vorgesehen, in die der Bügel 9 eingreift. Er wird mittels einer Spannfeder 12 gehalten. Dabei wird der Dichtring durch die Andruckkraft des Bügels 9 verformt, so dass eine exakte Anlage der Düsenplatte 4 auf der Begrenzungs- oder Mündungsfläche des Schreibkopfs und damit eine sehr sichere Abdichtung gewährleistet ist. Die Dichtplatte 7 ist an einem Stift 13 der ebenfalls am Schreibkopf befestigt ist, drehbar gelagert.

Die Wirkungsweise der Vorrichtung wird im folgenden unter Bezugnahme auf Fig. 2 erläutert. Die Darstellung nach Fig. 2 zeigt den Schreibkopf von vorne. Vor der Düsenplatte 4 ist die Dichtplatte 7 um den Stift 13 derart verschwenkbar gelagert, dass der Ausschnitt 14 der Dichtplatte 7 entweder die Austrittsöffnungen der Düsenplatte 7 verschliesst (dargestellte Lage in Fig. 2) oder freigibt. Die Dichtplatte 7 ist in ihren Abmessungen derart dimensioniert, dass sie sowohl in der offenen Stellung (Austrittsöffnungen freigegeben) als auch in der geschlossenen Stellung (Austrittsöffnungen verschlossen) die Düsenplatte abdeckt. Die Dichtfläche der Dichtplatte 7 ist damit in jedem Fall abgedeckt, so dass es keiner zusätzlichen Reinigung der Dichtplatte bedarf. Die Verschwenkung erfolgt über einen Kurbelmechanismus 17, dessen Kurbelstift 15 in eine schlitzförmige Ausnehmung 16 der Dichtplatte 7 eingreift. Der Kurbelmechanismus 17 wird mittels eines hier nicht dargestellten Antriebselementes zwischen zwei Anschlägen 18 und 19 hin- und herbewegt, wodurch sich auch die Dichtplatte 7 mit dem Ausschnitt 14 auf der Düsenplatte 4 verschiebt, und die Austrittsöffnungen verschliesst oder freigibt. Diese Anordnung ermöglicht eine Bewegung der Dichtplatte 7 unabhängig von der Stellung des Schreibkopfes, d.h. die Dichtplatte 7 und der Antriebsmechanismus 15, 17, 18 und 19 sind dem Schreibkopf unmittelbar zugeordnet.

Gestaltet man, wie durch die Erfindung vorgeschlagen, den Ausschnitt 14 scharfkantig aus, so wird bei jeder Schwenkbewegung der Dichtplatte und damit bei jeder Schwenkbewegung des Ausschnittes 14 eine Wischfunktion durchgeführt, mit der die Austrittsöffnungen der Düsenplatte sicher von äusseren Verunreinigungen wie Staubteilchen, Tintenrestchen usw. gereinigt werden.

Die Dichtplatte 7 weist nur eine sehr geringe Dicke auf, so dass der Abstand zwischen z. B. einer Schreibwalze und dem Schreibkopf nur unwesentlich reduziert wird.

## Patentansprüche

1. Vorrichtung zum Abdichten und zum Reinigen der Austrittsöffnungen einer Düsenplatte in einem Tintenschreibkopf unter Verwendung eines zur Abdeckung der Austrittsöffnungen dienenden Abdichtelementes mit einem Ausschnitt (14), der während der Schreibperioden vor die Austrittsöffnungen (5) gelangt und diese freigibt, dadurch gekennzeichnet,
dass das Abdichtelement eine direkt auf der Düsenplatte (4) verschiebbare Dichtplatte (7) ist,
dass der Ausschnitt (14), der in der Dichtplatte (7) vorgesehen ist, scharfkantig ausgebildet ist und bei einer Verschiebung auf der Düsenplatte (4) eine Reinigungsfunktion ausführt,
dass die Dichtplatte (7) und die Düsenplatte (4) durch ein gemeinsames Andrückelement (9, 12) am Schreibkopf (1) gehalten und an die Begrenzungsfläche des Schreibkopfes (1), an der die Tintenkanäle (3) enden, andrückbar sind,
und dass zwischen der Begrenzungsfläche des Schreibkopfes und der Düsenplatte (4) ein Dichtring (6) vorgesehen ist, der durch das Andruckelement (9) deformiert wird.

2. Vorrichtung nach Anspruch 1, dadurch gekennzeichnet, dass die Dichtplatte (7) auf einem am Schreibkopf (1) befestigten Stift (13) drehbar gelagert ist, und dass die Dichtplatte (7) eine schlitzförmige Ausnehmung (16) aufweist, in die der Kurbelstift (15) eines Kurbelmechanismus (17) eingreift.

3. Vorrichtung nach Anspruch 1 und 2, dadurch gekennzeichnet, dass die Dichtplatte (7) sowohl in der offenen als auch in der geschlossenen Stellung die Düsenplatte (4) abdeckt.

4. Vorrichtung nach Anspruch 1 bis 3, dadurch gekennzeichnet, dass die Dichtplatte (7) auf der der Düsenplatte (4) zugewandten Seite mit einer Teflonfolie (8) überzogen ist.

## Claims

1. A device for capping and cleaning the outlet openings of a nozzle plate in an ink jet print head using a capping element which serves to cap the outlet openings, comprising an aperture (14) which is located in front of and exposes the outlet openings (5) during the printing periods, characterised in that the capping element is a sealing plate (7) which is directly movable onto the nozzle plate (4),
that the aperture (14) which is provided in the sealing plate (7), has sharp edges and carries out a cleaning function during movement onto the nozzle plate (4),
that the sealing plate (7) and the nozzle plate (4) are supported on the print head (1) by a common pressure element (9, 12) and can be pressed against the boundary surface of the print head (1), at which the ink channels (3) terminate, and
that a sealing ring (6) which is deformed by the pressure element (9), is arranged between the boundary surface of the print head and the nozzle plate (4).

2. A device as claimed in Claim 1, characterised in that the sealing plate (7) is rotatably mounted on a pin (13) which is secured to the print head (1), and that the sealing plate (7) has a slotted recess (16), into which the crank pin (15) of a crank mechanism (17) engages.

3. A device as claimed in Claim 1 and 2, characterised in that the sealing plate (7) covers the nozzle plate (4) in both the open and also in the closed position.

4 A device as claimed in Claim 1 to 3, characterised in that the sealing plate (7) is covered with a teflon foil (8) on the side facing the nozzle plate (4).

## Revendications

1. Dispositif pour fermer de façon étanche et nettoyer les orifices de sortie d'une plaque porte-buses dans une tête d'impression à jet d'encre moyennant l'utilisation d'un organe d'étanchéité servant à recouvrir les orifices de sortie, et comportant une découpe (14) qui, pendant les intervalles d'inscription, vient se placer devant les orifices de sortie (5) et libère ces derniers, caractérisé par le fait que l'organe d'étanchéité est une plaque d'étanchéité (7) déplaçable directement sur la plaque porte-buses (4), que la découpe (14), qui est prévue dans la plaque d'étanchéité (16), est réalisée avec des arêtes vives et exécute une fonction de nettoyage lors d'un déplacement sur la plaque porte-buses (4), que la plaque d'étanchéité (7) et la plaque porte-buses (4) peuvent être maintenues sur la tête d'impression (1) et être repoussées contre la surface limite de la tête d'impression (1), au niveau de laquelle les conduits d'adduction d'encre (3) se terminent, par un organe de pression commun (9, 12), et qu'entre la surface limite de la tête d'impression et la plaque porte-buses (4) il est prévu une bague d'étanchéité (6) qui est déformée par l'organe de poussée (9).

2. Dispositif suivant la revendication 1, caractérisé par le fait que la plaque d'étanchéité (7) est montée de façon à pouvoir tourner sur une broche (13) fixée sur la tête d'impression (1) et que la plaque d'étanchéité (7) comporte un évidement en forme de fente (16), dans lequel s'engage le maneton (15) d'un mécanisme à manivelle (17).

3. Dispositif suivant les revendications 1 et 2, caractérisé par le fait que, aussi bien dans sa position ouverte que dans sa position fermée, la plaque d'étanchéité (7) recouvre la plaque porte-buses (4).

4. Dispositif suivant les revendications 1 à 3, caractérisé par le fait que la plaque d'étanchéité (7) est recouverte par une feuille de Téflon (8), sur sa face tournée vers la plaque porte-buses (4).
